# EUROPÄISCHE PATENTSCHRIFT

(11) **EP 0 982 704 B1**
(45) Veröffentlichungstag und Bekanntmachung des Hinweises auf die Patenterteilung: **28.03.2007**
(21) Anmeldenummer: 99116377.5
(22) Anmeldetag: 20.08.1999
(51) Int. Cl.: G09F 13/04

(54) **Vorrichtung zur Präsentation von Informationen, insbesondere Werbetexten und/oder - grafiken**
Information display device, particularly advertising and/or graphic indicia
Dispositif d'affichage pour informations, en particulier publicité et/ou signes graphiques

(30) Priorität: 21.08.1998 DE 29815073 U
(43) Veröffentlichungstag der Anmeldung: 01.03.2000
(73) Patentinhaber: Rink, Andreas, 61130 Nidderau (DE)
(72) Erfinder: Rink, Andreas, 61130 Nidderau (DE); Illmann, Klaus, 08058 Zwickau (DE)
(74) Vertreter: Stoffregen, Hans-Herbert

(56) Entgegenhaltungen:
- WO-A-94/28536
- FR-A- 2 575 575
- GB-A- 2 300 472
- US-A- 1 740 845
- PATENT ABSTRACTS OF JAPAN vol. 1999, no. 10, 31. August 1999 (1999-08-31) & JP 11 133851 A (NAGANO JAPAN RADIO CO), 21. Mai 1999 (1999-05-21)

## Beschreibung

Die Erfindung bezieht sich auf eine Vorrichtung zur Präsentation von Informationen, insbesondere Werbetexten und/oder-grafiken nach dem Oberbegriff des Anspruchs 1.

Eine derartige Vorrichtung ist in der FR-A-2 575 575 beschrieben. Dabei handelt es sich um einen drehbaren Globus, der als Tischgerät ausgebildet ist Sowohl die Lagerung als auch der Antrieb sind für leichte Drehkörper und deren Verwerdung Innenräumen konstruiert. Diese Vorrichtung ist für einen Einsatz im Freien sowie für größere Körper nicht geeignet. Auch ist die in dem Körper vorhandene Lichtquelle starr angeordnet, so dass es bei Drehung des Körpers auf dessen Oberfläche zu Schattenbildungen kommen kann.

Die WO-A-94/28536 bezieht sich auf eine Werbesäule, welche einen durchsichtigen Werbeträgerzylinder aufweist, der von einer innen liegenden Lichtquelle beleuchtbar ist und an einem Ständer drehbar gelagert ist. Aus dem Säulensockel ragt eine um eine senkrechte Drehachse drehbare Antriebswelle nach oben und trägt einen Antriebsflansch. Der Werbeträgerzylinder ist an seiner unteren Zylinderstirnfläche mit dem Antriebsflansch lösbar verbunden und an seiner Oberseite durch einen abnehmbaren Baldachin verschlossen. Bei dieser Ausführungsform ist die Halterung für die Lichtquellestarr, so dass bei Drehung des Werbeträgerzylinders ebenfalls "wandernde Schatten" auf der Oberfläche zu sehen sind.

Eine weitere Vorrichtung ist aus DE 295 00 392 U1 bekannt. In der DE 295 00 392 U1 wird ein zylindrischer Werbeträger beschrieben, der innen beleuchtet und elektrisch drehbar ist. Der zylindrische Werbeträger ist um eine feste Säule drehbar angeordnet und liegt mit einer Unterseite des Zylinders auf Rollen auf, von denen zumindest eine Rolle angetrieben wird. An einer im Inneren des Zylinders verlaufenden Säule ist zumindest eine Lichtquelle angeordnet.

Einerseits ist die Lagerung des zylindrischen Körpers an der Säule aufwendig und andererseits wird durch die an der Säule in Längsrichtung angebrachte Lichtquelle keine gleichmäßige Ausleuchtung der die Informationen wiedergebenden Oberfläche erreicht.

Davon ausgehend liegt der vorliegenden Erfindung das Problem zu Grunde, eine Vorrichtung zur Präsentation von Informationen derart weiterzubilden, dass diese einen einfachen und kostengünstigen Aufbau aufweist und bei der die Werbefläche aus allen Richtungen betrachtet gleichmäßig ausgeleuchtet wird.

Das Problem wird erfindungsgemäß durch die Merkmale des Anspruchs 1 gelöst. Da die Antriebswelle direkt mit der Oberfläche des Körpers verbunden ist, wird eine direkte erreicht. Auch ist der Körper direkt über die Antriebswelle gelagert, so dass weitere Lagerelemente nicht notwendig sind. Durch die Anordnung der Lichtquelle im Zentrum des Körpers und deren festen Kopplung mit dem Körper wird eine gleichmäßige Ausleuchtung der Oberfläche erreicht

Der Antrieb der Vorrichtung ist als Motor-/Getriebeeinheit ausgebildet, wobei von dem Getriebe die vorzugsweise von einem Schutzrohr umgebene Antriebswelle ausgeht, an deren Ende ein Flansch zur Befestigung des Körpers angeordnet ist und wobei koaxial zu der Antriebswelle eine Halterung für die Lichtquelle verläuft, die sich durch eine Durchbrechung in der Oberfläche des Körpers ins Innere des Körpers erstreckt.

Durch die koaxial zu der Antriebswelle verlaufende und fest mit dieser gekoppelte Halterung für die Lichtquelle wird eine besonders einfache Anordnung ermöglicht Dabei ist vorgesehen, dass die Halterung für die Lichtquelle ein Rohr ist, das innerhalb der Antriebswelle verläuft Die elektrischen Zuleitungen für die Lichtquelle können innerhalb des Rohres sicher verlegt werden.

Um eine sichere Energieversorgung der Lichtquelle bei sich drehendem Werbekörper zu erreichen ist vorgesehen, dass die Lichtquelle über Schleifkontakte mit elektrischer Energie versorgt wird.

Bei einer besonders bevorzugten Ausführungsform ist vorgesehen, dass der Körper eine dünnwandige Hohlkugel vorzugsweise aus transparentem Kunststoff ist, wobei im Zentrum der Hohlkugel die punktförmig ausgebildete Lichtquelle wie Glühlampe angeordnet ist. Ein kugelförmiger Werbeträger zeichnet sich besonders durch eine gleichmäßige Ausleuchtung der Werbefläche aus. Zudem wird durch die Kugelform ein Blickfang erreicht, der als besonderer Werbeeffekt ausgenutzt wird.

Um eine möglichst hohe Stückzahl an werbeneutralen Körpern herstellen zu können, ist vorgesehen, dass an der Oberfläche des Körpers nachträglich Informationsträger wie Werbetexte und/oder -grafiken anbringbar sind, wobei die Informationsträger vorzugsweise als transparente Klebefolien ausgebildet und auf der Oberfläche des Körpers aufklebbar sind. Bei Ausbildung des Körpers als dünnwandige Hohlkugel wird die Oberfläche mit einer Vielzahl von Informationsträgern beklebt, wobei die einzelnen Informationsträger als Streifen ausgebildet sind, die in Richtung zu gedachten Durchstoßpunkten der Rotationsachse hin spitz zulaufen.

Bei großen Stückzahlen zeichnet sich eine besonders bevorzugte Ausführungsform dadurch aus, dass die Oberfläche des Körpers aus einer dünnwandigen, festen und transparenten Kunststoffschicht besteht, wobei der Werbetext und/oder die Werbegrafik integraler Bestandteil der Oberfläche ist, d. h. in diese eingeformt ist.

Die Motor-/Getriebeeinheit ist derart ausgebildet, dass der Körper in zwei Richtungen rotierbar ist. Dabei werden Umdrehungsgeschwindigkeiten von ca. 6 U/min erreicht.

Die Vorrichtung zur Präsentation von Informationen ist insbesondere für den Einsatz im Freien konzipiert. Dazu ist vorgesehen, dass die Halterung als Wandhalterung ausgebildet ist, wobei von einer wandseitigen Befestigungsplatte ein bogenförmiger Träger wie Stahlrohr mit einer im Abstand zu einer Wand angeordneten, im wesentlichen horizontal verlaufenden Aufnahmeplatte für die Motor-/Getriebeeinheit ausgeht, deren Rotationsachse im Wesentlichen vertikal verläuft.

Alternativ besteht die Möglichkeit, den Werbekörper nach Art einer Stehlampe zu präsentieren, wobei die Haltevorrichtung vorzugsweise als vertikal verlaufendes Stützrohr ausgebildet ist, an dessen bodenseitigem Ende ein auf dem Boden aufliegender stabiler Fuß und an dessen oberen Ende eine Aufnahmeplatte für die Motor-/Getriebeeinheit angeordnet ist.

Bei einer weiteren Ausführungsform ist vorgesehen, dass der Werbekörper zur Anpreisung eines mobilen Gegenstandes wie Kraftfahrzeugs o. ä. mittels einer Haltevorrichtung vorzugsweise lotrecht mit Abstand über dem Gegenstand anbringbar ist. Dabei weist die Haltevorrichtung einen bodenseitigen Ständer auf, der neben oder unter dem zu bewerbenden Gegenstand angeordnet ist und wobei ausgehend von dem Ständer vorzugsweise bogenförmig eine Stützvorrichtung ausgeht, an der oberhalb des Gegenstandes eine im Wesentlichen horizontal verlaufende Aufnahmeplatte für die Motor-/Getriebeeinheit zur Befestigung des Werbekörpers vorgesehen ist.

Weitere Einzelheiten, Vorteile und Merkmale der Erfindung ergeben sich nicht nur aus den Ansprüchen, den diesen zu entnehmenden Merkmalen - für sich und/oder in Kombination -, sondern auch aus der nachfolgenden Beschreibung von den Zeichnungen zu entnehmenden bevorzugten Ausführungsformen.

Es zeigen:
- Fig. 1: eine Seitenansicht der Präsentationsvorrichtung in Schnittdarstellung,
- Fig. 2: eine Motor-/Getriebeeinheit mit integrierter Halterung für eine Lichtquelle,
- Fig. 3: eine Haltevorrichtung für die Präsentationsvorrichtung gemäß Fig. 1 und
- Fig. 4: eine weitere Ausführungsform der Präsentationsvorrichtung.

In Fig. 1 ist eine Seitenansicht einer Vorrichtung 10 zur Präsentation von Informationen, insbesondere von Werbetexten und/oder -grafiken in Schnittdarstellung dargestellt. Die Vorrichtung 10 besteht aus einem Körper 12 mit einer die Informationen wiedergebenden Oberfläche 14, die über eine Haltevorrichtung 16 an einem Bauwerk 18, wie zum Beispiel einer Wand befestigt ist. In dem hier dargestellten Ausführungsbeispiel ist der Körper als dünnwandige Hohlkugel ausgebildet, wobei die Oberfläche 14 aus einem dünnwandigen, transparentem Kunststoff besteht. Andere Körperformen wie zum Beispiel Quader, Würfel, Ellipsen u. ä. sind ebenfalls einsetzbar.

Der Körper 12 ist über einen Antrieb 20 mit der Haltevorrichtung 16 verbunden. Der Antrieb 20 besteht seinerseits aus einer Motor-/Getriebeeinheit 22, von der ausgehend sich eine Antriebswelle 24 entlang einer Rotationsachse 26 erstreckt. Mit dem Antrieb 20 ist der Körper 12 um die Rotationsachse 26 in beliebige Richtungen drehbar.

Um eine gleichmäßige Ausleuchtung der Oberfläche 14 des Körpers 12 zu erreichen, ist im Inneren 28, vorzugsweise im Zentrum des Körpers 12 eine Lichtquelle 30 angeordnet. Die Lichtquelle ist am Ende einer Halterung 32 angeordnet, die sich ebenfalls entlang der Rotationsachse 26 erstreckt und koaxial zu der Antriebswelle 24 verläuft.

Zur Präsentation von Werbung kann die Oberfläche 14 des Körpers 12 mit Informationsträgern wie Aufklebern versehen werden. Um eine ausreichende und gleichmäßige Ausleuchtung zu erhalten, sollten die Aufkleber transparent sein. Als Alternative kann die Information, d. h. der Werbetext und/oder die Werbegrafik in der Oberfläche 14 bzw. in dem die Oberfläche 14 bildenden Kunststoff als integraler Bestandteil eingearbeitet sein.

Fig. 2 zeigt eine Seitenansicht des Antriebs 20 mit integrierter Halterung 32 für die Lichtquelle 30.

Der Antrieb 20 besteht aus der Motor-/Getriebeeinheit 22, die als Elektromotor (Betriebsspannung vorzugsweise 220V) ausgebildet ist und über ein Getriebe eine Umlaufgeschwindigkeit von ca. 6 U/min erreicht.

Entlang der Rotationsachse 26 erstreckt sich die Antriebswelle 24, an deren Ende ein Flansch 34 angeordnet ist, an dem der Körper 12 befestigt wird. Dazu ist vorgesehen, dass in der Oberfläche 14 des Körpers 12 zumindest eine Durchbrechung eingebracht ist, die einen Durchmesser derart aufweist, dass die Lichtquelle 30 mit dem Halteelement 32 und die Welle 24 durchführbar ist. Der Flansch 34 weist einen Durchmesser derart auf, dass genügend Auflagefläche für die Oberfläche 14 des Körpers zur Verfügung gestellt wird, so dass die Oberfläche 14 über Schrauben mit dem Flansch 34 verschraubbar ist. Zum Schutz der Welle 24 ist ein Schutzrohr 36 vorgesehen, das koaxial zu der Welle 24 verläuft. Zwischen dem Flansch 34 und der Oberfläche 14 kann eine Dichtung angeordnet werden. Auch können weitere Öffnungen für Kondenswasser im Bereich des Flansches 34 eingebracht sein.

Aus Fig. 2 wird deutlich, dass das Halteelement 32 als Stützrohr ausgebildet ist, das im Innern der ebenfalls als Rohr ausgebildeten Welle 24 angeordnet ist. Am Ende des Halteelementes 32 ist eine Fassung 38 zur Aufnahme der Lichtquelle 30 angebracht. Elektrische Zuleitungen für die Lichtquelle 30 verlaufen im Innern des Rohres 32 bzw. auch im Innern der Welle 24.

Zum Schutz der gesamten Antriebseinheit 20 kann diese von einer zylinderförmig ausgebildeten Schutzeinrichtung 40 umgeben sein. Eine Unterseite 42 der Motor-/Getriebeeinheit 20 ist mit der Haltevorrichtung 16 fest verbunden.

Eine erste Ausführungsform einer Haltevorrichtung 16 ist in Fig. 3 dargestellt. Demnach besteht die Haltevorrichtung 16 aus einem bogenförmigen Stahlrohr 44, an dessen einem Ende 46 eine Befestigungsplatte 48, vorzugsweise eine Rundplatte befestigt wie verschweisst ist, die über Schraubverbindungen an dem Mauerwerk 18 befestigbar ist. An einem anderen Ende 50 des Stahlrohres 44 ist eine Aufnahmeplatte 52 befestigt wie verschweisst, bei der es sich ebenfalls um eine scheibenförmige Platte handelt, die im Wesentlichen den gleichen Durchmesser aufweist, wie die Unterseite 42 der Motor-/Getriebeeinheit 22. Der Antrieb 20 wird über Schraubverbindungen mit der Aufnahmeplatte 52 verbunden. Insgesamt wird der Körper 12 derart angeordnet, dass die Rotationsachse 26 im Wesentlichen parallel zu dem Mauerwerk 18 verläuft.

In Fig. 4 ist in Seitenansicht eine alternative Ausführungsform einer Vorrichtung 54 zur Präsentation von Information und Werbung dargestellt. Dabei wird der bereits erwähnte Werbekörper 12' über den bereits beschriebenen Antrieb 20' nach Art einer Stehlampe von einem Ständer 56, der von einem Fußteil 58, das bodenseitig flächig aufliegt, getragen. Die elektrischen Zuleitungen für den Antrieb 20' verlaufen im Innern des Ständers 56, der als Metall- oder Kunststoffrohr ausgebildet ist.

## Patentansprüche

1. Vorrichtung (10) zur Präsentation von Informationen, insbesondere Werbetexten und/oder -grafiken, umfassend einen über einen Antrieb (20) um eine Rotationsachse (26) antreibbaren Körper (12) mit einer die Informationen wiedergebenden Oberfläche (14), wobei im Inneren (28) des Körpers (12) eine Lichtquelle (30) angeordnet ist, wobei sich eine Antriebswelle (24) des Antriebs (20) entlang der Rotationsachse (26) erstreckt und wobei die Lichtquelle (30) im Verlauf der Rotationsachse (26) zur Ausleuchtung der die Informationen wiedergebenden Oberfläche (14) im Wesentlichen im Zentrum des Körpers (12) angeordnet ist,
**dadurch gekennzeichnet,**
**dass** der Antrieb (20) als Motor-/Getriebeeinheit (22) ausgebildet ist, wobei von dem Getriebe (22) die eine Lagerung für den Körper (12) bildende Antriebswelle (24) ausgeht, an deren Ende ein Flansch (34) zur Befestigung des Körpers (12) angeordnet ist und dass koaxial zu der Antriebswelle (24) eine Halterung (32) für die Lichtquelle (30) verläuft, die durch eine Durchbrechung in der Oberfläche des Körpers (12) sich ins Innere (28) des Körpers (12) erstreckt und zur gleichmäßigen Ausleuchtung fest mit der Antriebswelle (24) gekoppelt wird, dass die Lichtquelle (30) von einer am Ende der Halterung (32) angeordneten Fassung (38) aufgenommen und über einen Schleifkontakt mit elektrischer Energie versorgt wird.

2. Vorrichtung nach Anspruch 1,
**dadurch gekennzeichnet,**
**dass** der Körper (12) eine dünnwandige Hohlkugel vorzugsweise aus transparentem Kunststoff ist, wobei im Zentrum der Hohlkugel die punktförmige Lichtquelle (30) wie Glühlampe angeordnet ist.

3. Vorrichtung nach Anspruch1 oder 2,
**dadurch gekennzeichnet,**
**dass** die Oberfläche (14) des Körpers (12) mit Informationsträgern wie Werbetexten und/oder -grafiken versehen ist, wobei die Informationsträger vorzugsweise als transparente Klebefolien ausgebildet und auf der Oberfläche (14) des Körpers aufgeklebt sind, wobei die Klebefolien als Streifen ausgebildet sind, die in Richtung zu gedachten Durchstoßpunkten der Rotationsachse (26) hin spitz zulaufen.

4. Vorrichtung nach zumindest einem der vorhergehenden Ansprüche,
**dadurch gekennzeichnet,**
**dass** die Oberfläche (14) des Körpers (12) aus einer dünnwandigen, festen Kunststoffschicht besteht, wobei der Werbetext und/oder die werbegrafik integraler Bestandteil der Oberfläche (14) sind, d. h. in diese eingeformt sind.

5. Vorrichtung nach zumindest einem der vorhergehenden Ansprüche,
**dadurch gekennzeichnet,**
**dass** der Antrieb (20) als Motor-/Getriebeeinheit (22) vorzugsweise zwei Drehrichtungen und eine Umdrehungeschwindigkeit im Bereich von 6 U/min aufweist.

6. Vorrichtung nach zumindest einem der vorhergehenden Ansprüche,
**dadurch gekennzeichnet,**
**dass** die von dem Getriebe (22) ausgehende Antriebswelle (24) von einem Schutzrohr (36) umgeben ist.

7. Vorrichtung nach zumindest einem der vorhergehenden Ansprüche,
**dadurch gekennzeichnet,**
**dass** die Halterung (32) für die Lichtquelle (30) als Rohr ausgebildet ist, das innerhalb der ebenfalls rohrförmig ausgebildeten Antriebswelle (24) verläuft.

8. Vorrichtung nach zumindest einem der vorhergehenden Ansprüche,
**dadurch gekennzeichnet,**
**dass** die Vorrichtung (10) zur Präsentation von Informationen eine Haltevorrichtung (16, 56) umfasst, dass die Haltevorrichtung (16) als Wandhalterung (16) ausgebildet ist, wobei von einer wandseitigen Befestigungsplatte (48) ein bogenförmiger Träger (44) wie Stahlrohr mit einer im Abstand zu einer Wand (18) angeordneten, im Wesentlichen horizontal verlaufenden Aufnahme (52) für die Motor-/Getriebeeinheit (22) ausgeht, deren Rotationsachse (26) im Wesentlichen vertikal verläuft

9. Vorrichtung nach zumindest einem der vorhergehenden Ansprüche,
**dadurch gekennzeichnet,**
**dass** die Vorrichtung (10) zur Präsentation von Informationen eine Haltevorrichtung (16, 56) umfasst, dass die Haltevorrichtung (56) als vertikal verlaufendes Stützrohr (56) ausgebildet ist, von dessen bodenseltigem Ende ein auf dem Boden aufliegender stabiler Fuß (58) und an dessen oberem Ende eine Aufnahmeplatte für die Motor-/Getriebeeinheit (20') angeordnet ist.

10. Vorrichtung nach zumindest einem der vorhergehenden Ansprüche,
**dadurch gekennzeichnet,**
**dass** der Körper (12) zur Anpreisung eines mobilen Gegenstandes wie Kraftfahrzeuges oder älmlichem mittels einer Haltevorrichtung vorzugsweise lotrecht mit Abstand über dem Gegenstand anbringbar ist, wobei die Haltevorrichtung einen bodenseitigen Ständer aufweist, der neben oder unter dem zu bewerbenden Gegenstand angeordnet ist und wobei ausgehend von dem Ständer vorzugsweise bogenförmig eine Stützvorrichtung ausgeht, an der oberhalb des Gegenstandes eine im Wesentlichen horizontal verlaufende Aufnahmeplatte für die Motor-/Getriebeeinheit (20) zur Befestigung des Werbekörpers (12) vorgesehen ist.

## Claims

1. A device (10) for presenting information, in particular advertising texts and/or arts, comprising a body (12) being drivable around an axis of rotation (26) by a drive (20) and having a surface (14) for displaying the information, whereby a light source (30) is arranged in the interior (28) of the body (12), whereby a driveshaft (24) of the drive (20) extends along the axis of rotation (26), and whereby, for the illumination of the surface (14) displaying the information, the light source (30) is arranged along the axis of rotation (26) essentially in the center of the body (12),
**characterized in**
**that** the drive (20) is designed as a motor/gear unit (22) whereby the driveshaft (24) forming a bearing for the body (12) extends from the motor/gear unit (22), and has at its end a flange (34) for connection to the body (12), and that a holder (32) for the light source (30) extends coaxially with the driveshaft (24), which reaches through an opening in the surface of the body (12) into the interior (28) of the body (12) and which is coupled closely with the driveshaft (24) for even illumination, that the light source (30) is received by a mount (38) arranged at the end of the holder (32) and is supplied with electric energy via a sliding contact.

2. The device in accordance with claim 1,
**characterized in**
**that** the body (12) is a thin-walled hollow sphere of preferably transparent plastic material, whereby the point-shaped light source (30) as light bulb is arranged in the center of the hollow sphere.

3. The device in accordance with claim 1 or 2,
**characterized in**
**that** the surface (14) of the body (12) is provided with information carriers such as advertising texts and/or arts, whereby the information carriers are designed preferably as transparent adhesive films and are stuck on the surface (14) of the body, whereby the adhesive films are designed as stripes tapering off towards imagined piercing points of the rational axis (26).

4. The device in accordance with at least one of the preceding claims,
**characterized in**
**that** the surface (14) of the body (12) is composed of a thin walled, solid plastic layer, whereby the advertising text and/or the advertising art are integral component of the surface (14), i.e. are moulded in these.

5. The device in accordance with at least one of the preceding claims,
**characterized in**
**that** the drive (20) as motor/gear unit (22) preferably has two directions of rotation and a rotational speed of about 6 rpm.

6. The device in accordance with at least one of the preceding claims,
**characterized in**
**that** the driveshaft (24) extending from the drive (22) is surrounded by a protecting tube (36)

7. The device in accordance with at least one of the preceding claims,
**characterized in**
**that** the holding device (32) for the light source (30) is designed as tube extending within the driveshaft (24) that is also designed tube-like.

8. The device in accordance with at least one of the preceding claims,
**characterized in**
**that** the device (10) for presenting information comprises a holding device (16, 56), that the holding device (16) is designed as wall-mounted holder (16), whereby from a wall side fastening plate (48) a curved support (44) as steel tube extends with a basically horizontally extending receptacle (52) arranged at a distance to wall (18) for the motor/gear unit (22) the axis of rotation (26) of which extends basically vertically.

9. The device in accordance with at least one of the preceding claims,
**characterized in**
**that** the device (10) for presenting information comprises a holding device (16, 56), that the holding device (56) is designed as vertically extending support pipe (56) from the bottom end of which a solid foot (58) rests on the bottom and at the top end of which a receiving plate for the motor/gear unit (22') is arranged.

10. The device in accordance with at least one of the preceding claims,
**characterized in**
**that** the body (12) for advertising a mobile object such as a motor vehicle or the like can be placed at a distance and preferably perpendicular above the object by means of a holding device, whereby the holding device has a stand at the bottom, which is arranged next to or under the object to be advertised, and whereby, starting at the stand, a support device extends, preferably in an arc, on which an essentially horizontally extending receiving plate for the motor/gear unit (20) is provided above the object for fastening the advertising body (12).

## Revendications

1. Dispositif (10) pour la présentation d'informations, en particulier de textes publicitaires et/ou de graphiques publicitaires, comprenant un corps (12) pouvant être mis en mouvement autour d'un axe de rotation (26) par l'intermédiaire d'un entraînement (20), lequel corps présente une surface (14) portant les informations, sachant qu'une source lumineuse (30) est disposée à l'intérieur (28) du corps (12), qu'un arbre d'entraînement (24) de l'entraînement (20) s'étend le long de l'axe de rotation (26) et que la source lumineuse (30) est placée sur le tracé de l'axe de rotation (26), essentiellement au centre du corps (12), pour éclairer la surface (14) portant les informations,
**caractérisé en ce**
**que** l'entraînement (20) est conçu sous forme d'une unité de motorisation / d'engrenage (22), sachant que de cette unité (22) sort l'arbre d'entraînement (24) formant un palier pour le corps (12), à l'extrémité duquel est disposée une bride (34) pour la fixation du corps (12), qu'un support (32) pour la source lumineuse (30) s'étend de façon coaxiale à l'arbre d'entraînement (24), pénètre à l'intérieur (28) du corps (12) par un orifice formé dans la surface du corps (12) et est accroché fixement à l'arbre d'entraînement (24) pour un éclairage uniforme, et que la source lumineuse (30) est logée dans une douille (38) disposée à l'extrémité du support (32), et alimentée en énergie électrique par l'intermédiaire d'un contact à frottement.

2. Dispositif selon la revendication 1,
**caractérisé en ce**
**que** le corps (12) est une sphère creuse à paroi fine, de préférence en matière plastique transparente, sachant que la source lumineuse (30) présentant la forme d'un point, telle qu'une ampoule électrique, est disposée au centre de la sphère.

3. Dispositif selon la revendication 1 ou 2,
**caractérisé en ce**
**que** la surface (14) du corps (12) est pourvue de supports d'information tels que des textes et/ou des graphiques publicitaires, sachant que les supports d'information ont de préférence la forme de films adhésifs transparents et sont collés sur la surface (14) du corps, sachant que les films adhésifs ont la forme de bandes qui se terminent en pointe en direction des points de percée imaginés de l'axe de rotation (26).

4. Dispositif selon au moins une des revendications précédentes,
**caractérisé en ce**
**que** la surface (14) du corps (12) est composée d'une mince couche de matière plastique rigide, sachant que le texte et/ou le graphique publicitaire forme(nt) une partie intégrante de la surface (14), c'est-à-dire sont formés dans celle-ci.

5. Dispositif selon au moins une des revendications précédentes,
**caractérisé en ce**
**que** l'entraînement (20), en tant qu'unité de motorisation / d'engrenage (22), présente de préférence deux sens de rotation et une vitesse de rotation de l'ordre de 6 U/min.

6. Dispositif selon au moins une des revendications précédentes,
**caractérisé en ce**
**que** l'arbre d'entraînement (24) partant de l'unité de motorisation / d'engrenage (22) est entouré d'un tube de protection (36).

7. Dispositif selon au moins une des revendications précédentes,
**caractérisé en ce**
**que** le support (32) pour la source lumineuse (30) est conçu sous forme de tube qui s'étend à l'intérieur de l'arbre d'entraînement (24) présentant lui aussi la forme d'un tube.

8. Dispositif selon au moins une des revendications précédentes,
**caractérisé en ce**
**que** le dispositif (10) pour la présentation d'informations comprend un dispositif de maintien (16, 56), que le dispositif de maintien (16) est conçu sous forme d'une fixation murale (16), sachant qu'une barre de fixation (44) de forme arquée, telle qu'un tube en acier, s'étend à partir d'une plaque de fixation murale (48) et présente à une certaine distance d'un mur (18) un logement (52) s'étendant essentiellement à l'horizontale pour recevoir l'unité de motorisation / d'engrenage (22) dont l'axe de rotation (26) s'étend essentiellement à la verticale.

9. Dispositif selon au moins une des revendications précédentes,
**caractérisé en ce**
**que** le dispositif (10) pour la présentation d'informations comprend un dispositif de maintien (16, 56), que le dispositif de maintien (56) est conçu sous forme d'un tube d'appui (56) s'étendant verticalement, à l'extrémité inférieure duquel est disposé un pied (58) stable reposant sur le sol et à l'extrémité supérieure duquel est disposé un plateau pour le logement de l'unité de motorisation / d'engrenage (20').

10. Dispositif selon au moins une des revendications précédentes,
**caractérisé en ce**
**que** le corps (12) peut, à des fins publicitaires avec un objet mobile tel qu'un véhicule automobile ou objet similaire, être fixé à l'aide d'un dispositif de maintien au-dessus de l'objet, à distance et de préférence verticalement, sachant que le dispositif de maintien présente un support du côté du sol qui est disposé en dessous ou à côté de l'objet dont la publicité est faite, et que du support s'étend de préférence sous forme arquée un dispositif d'appui sur lequel est prévu, au-dessus de l'objet, un plateau s'étendant essentiellement à l'horizontale pour le logement de l'unité de motorisation / d'engrenage (20) pour la fixation du corps publicitaire (12).
